# EUROPÄISCHE PATENTANMELDUNG

(11) **EP 0 498 915 A1**
(43) Veröffentlichungstag der Anmeldung: **19.08.1992**
(21) Anmeldenummer: 91102152.5
(22) Anmeldetag: 15.02.1991
(51) Int. Cl.: B22D 41/34

(54) **Schieberplatte für Schieberverschlüsse von metallurgischen Gefässen**

(71) Anmelder: CERAFER S.A.R.L., L-8255 Mamer (LU)
(72) Erfinder: Kleeblatt, Schmuel, L-8255 Mamer (LU)
(74) Vertreter: Eyer, Eckhardt Philipp, Dipl.-Ing.

(57) **Zusammenfassung**

Schieberplatte für Schieberverschlüsse von metallurgischen Gefäßen, bestehend aus einer keramischen Platte (1), die mittels eines Bindemittels (2), vorzugsweise Zement, in einem Rahmen (3) gehalten und mit diesem mörtelfrei (kraftschlüssig) in einem Plattenträger (4) befestigt ist, bei der der Rahmen (3) auf mindestens einem Teilbereich seines Umfanges mit einer Auskröpfung (5) versehen ist, die eine sich vom oberen Rand zum unteren Rand des Rahmens (3) keilförmig verjüngende Form aufweist. Der Plattenträger (3) ist in dem der Auskröpfung (5) gegenüberliegenden Bereich mit einer sich vom Boden bis zum oberen Rand erstreckenden, im wesentlichen wandparallel verlaufenden Klemmschiene (6) aus nicht verformbaren und abriebfesten Material versehen ist. Das die Platte (1) mit dem Rahmen (3) verbindende Mörtelbett (2) ist im Bereich der Auskröpfung (5) ausgenommen, wobei der zwischen Auskröpfung (5) und Mörtelbett (2) gebildete Hohlraum (7) zumindest teilweise mit einer Einlage (8) aus einem plastisch oder elastisch verformbaren Material ausgefüllt ist. Der schienartige Vorsprung ist von einem formschlüssig in den Plattenträger (3) gehaltenen Profilstab, vorzugsweise Rundstab, gebildet, wobei das Profil mit einer Hinterschneidung versehen sein kann.

## Beschreibung

Die Erfindung geht aus von einem Schieberplatte für Schieberverschlüsse von metallurgischen Gefäßen gemäß dem Oberbegriff des Patentanspruches 1.

Es ist beispielsweise aus der DE-OS 32 23 181 eine Schieberplatte bekannt geworden, bei der die keramische Platte mörtelfrei mittels eines Metallbandes bandagiert ist, wobei die erforderliche enge Spannung mittels Spannkeilen aufgebracht wird. Die Anbringung der Platte im Plattenträger erfolgt danach durch Befestigung der Bandage auf dem Träger mittels geeigneter bekannter Mittel, bei denen es sich in allen Fällen um komplizierte bewegliche Elemente.

Es ist weiterhin aus der DE-OS 35 22 134 eine keramische Schieberplatte bekannt geworden, die an ihren Stirnseiten mit einer Abschrägung versehen ist und mittels keilförmiger Hilfsmittel in den Plattenträger eingespannt ist derart, daß ein mit einer Gegenschräge versehener Spannkeil mittels einer Spßannschraube gegen die Platte gedrückt wird. Die Befestigung der - im übrigen nicht in einen Rahmen eingemörtelten - Platte ist außerordentlich aufwendig.

Es sind schließlich aus den DE-OS 27 27 742, 28 21 839, 36 35 717 und 38 05 074 verschiedene Lösungen zum Einbau von in einen Rahmen eingemörtelten keramischen Platten in einen Plattenträger bekannt geworden. So dienen beispielsweise im Falle der DE 27 27 742, DE 28 21 839 und DE 36 35 717 aufwendige bewegliche Elemente zur Befestigung der Platte, während bei der in der DE-OS 34 20 810 beschriebenen Ausführungsform in die Platte eine oder mehrere zusätzliche Bohrungen zur Befestigung mittels eines oder mehrerer im Tragrahmen angeordneter Bolzen. Diese Lösung ist ebenfalls sehr aufwendig und erfordert eine hohe Maßhaltigkeit der Bolzen und Bohrungen, da sonst die Bolzen entweder nicht in die Bohrungen hinein passen oder ein zu hohes Spiel entsteht, was zur Verschiebung der Platte im Rahmen führen kann.

Der vorliegenden Erfindung liegt als Aufgabe die Schaffung einer Schieberplatte der beschriebenen Art zugrunde, bei der die keramische, von einer Bandage umschlossene oder in einem Rahmen eingemörtelte Platte einfach, d.h. ohne bewegliche Befestigungsmittel und mörtelfrei in den Plattenträger eingebracht werden kann.

Diese Aufgabe wird mit einer Schieberplatte mit den im Patentanspruch 1 wiedergegebenen Merkmalen gelöst.

Durch die Verwendung eines in der beschriebenen Weise auf mindestens einem Teilbereich seines Umfanges mit einer sich vom oberen bis zum unteren Rand verjüngenden Auskröpfung versehenen Rahmens ist die Möglichkeit geschaffen, die Platte durch einfaches Eindrücken in den Plattenträger mörtelfrei kraftschlüssig zu befestigen in der weise, daß sich der ausgekröpfte Teil des Rahmens beim Eindrücken verformt und auf diese Weise fest in dem Rahmen verklemmt. Die erfindungsgemäße Ausführung des Rahmens ist von besonderem Vorteil für solche Ausführungsformen einer Schieberplatte, bei denen die keramische Platte anstelle in einer einfachen Bandage in einem topfförmigen Rahmen gehalten ist. In diesen Fällen erstreckt sich die (keilförmige) Auskröpfung vom unteren Bodenrand bis zum oberen Rand der Seitenfläche. Die Wirkung kann durch die Anbringung einer nicht verformbaren Schiene aus abriebfestem Material noch verstärkt werden, die sich in dem der Auskröpfung gegenüberliegenden Bereich im wesentlichen wandparallel vom Boden bis zum oberen Rand erstreckt und unter deren Wirkung sich der ausgekröpfte Teil des Rahmens nach innen verformt und fest unter Verklemmung der gesamten Platte um die Schiene legt.

In einer besonders vorteilhaften Ausführungsform ist das die Platte mit dem Rahmen verbindende Mörtelbett im Bereich der Auskröpfung ausgenommen und der zwischen Auskröpfung und Mörtel- bezw. Plattengrund gebildete Holraum zumindest teilweise mit einer Einlage aus einem plastisch oder elastisch verformbaren Material ausgefüllt ist. In diesem Falle besteht die Möglichkeit, die Schiene geringfügig hinterschnitten zu gestalten, ohne daß es zu einer Beschädigung des keramischen Körpers der Platte kommt, wobei die Auskröpfung aufgrund der - geringfügigen - Elastizität des Materials hinter die Schiene bezw. umgekehrt die Schiene über die - nach dem Eindrücken der Platte in den Plattenträger über den Rand des Rahmens greift und damit einen absolut festen Sitz der Platte in ihrem Träger gewährleistet.

Im übrigen kann die Klemmschiene jede beliebige Form aufweisen, d.h. als Profil- oder Rundstqab ausgebildet sein.

Weitere Ausführungsformen und Vorteile ergeben sich aus der nachfolgenden Beschreibung, in der die Erfindung anhand der beiliegenden Zeichnung beispielsweise erläutert ist. Es zeigen
- Fig. 1: einen Schnitt durch einen Schieberverschluß
- Fig. 2: eine vergrößerte Draufsicht auf einen Teil einer Platte
- Fig. 3: eine vergrößerte Teilschnittdarstellung durch die Platte im Bereich der Auskröpfung

Der in der Zeichnung wiedergegebene Schieberverschluß für ein metallurgisches Gefäß besteht aus der keramischen Platte 1, die mittels eines Bindemittels 2, vorzugsweise Zement, in einem Rahmen 3 gehalten und mit diesem mörtelfrei kraftschlüssig in einem Plattenträger 4 befestigt ist. Der Rahmen 3 ist - siehe Fig. 2 - auf dem dargestellten Teil in zwei Teilbereichen seines Umfanges mit einer Auskröpfung 5, 5a versehen, die nicht geradlinig verläuft sondern eine sich vom oberen Rand zum unteren Rand des Rahmens 3 keilförmig verjüngende Form aufweist. Der Plattenträger 3 ist in dem der Auskröpfung 5, 5a gegenüberliegenden Bereich mit einer sich vom Boden bis zum oberen Rand erstreckenden, im wesentlichen wandparallel verlaufenden Klemmschiene 6 aus nicht verformbaren und abriebfesten Material versehen, von denen in der Zeichnung zur besseren Verdeutlichung der Montage lediglich eine Schiene angedeutet ist.

In der in der Zeichnung wiedergegebenen Ausführungsform ist die Platte 1 bezw. das sie in dem Rahmen haltende Mörtelbett im Bereich der Auskröpfung 5 ausgenommen und der zwischen Auskröpfung 5 und Mörtelbett 2 gebildete Hohlraum 7 mit einer Einlage 8 aus einem plastisch oder elastisch verform- sowie komprimierbaren Material ausgefüllt.

Vor dem Einbrigen der Platte in den Träger weisen die Auskröpfungen die in Fig. 2 der Zeichnung rechts oben oder in Fig. 3 wiedergebene Form auf, wobei die Einkröpfung 5 beim Eindrücken der Platte in den Plattenträger unter Verdrängung der komprimierbaren Einlage 8 zunächst elastisch, danach plastisch in die links oben wiedergegebene Form 5a verformt wird. Aufgrund dieser Elastizität drückt sich die Auskröpfung 5 nach der Verformung fest gegen die Klemmschiene 6 an, die gegebenenfalls auch eine geringfügig rückspringende Form aufweisen kann, so daß sie nach der Montage über den oberen Rand des Rahmens greift. Es ist auf diese Weise die sichere Halterung der Platte in ihrem Rahmen gewährleistet. Aus der vorstehenden DArstellung ergibt sich deutlich, daß die Montage ohne jede weitere Hilfmittel durch einfaches Eindrücken der Platte in den Plattenträger erfolgt, wobei alle unvermeidbaren Toleranzen ohne weiteres ausgeglichen werden.

## Patentansprüche

1. Schieberplatte für Schieberverschlüsse von metallurgischen Gefäßen, bestehend aus einer keramischen Platte (1), die mittels eines Bindemittels (2), vorzugsweise Zement, in einem Rahmen (3) gehalten und mit diesem mörtelfrei (kraftschlüssig) in einem Plattenträger (4) befestigt ist, dadurch gekennzeichnet, daß der Rahmen (3) auf mindestens einem Teilbereich seines Umfanges mit einer Auskröpfung (5) versehen ist, die eine sich vom oberen Rand zum unteren Rand des Rahmens (3) keilförmig verjüngende Form aufweist.

2. Schieberplatte nach Anspruch 1, dadurch gekennzeichnet, daß der Plattenträger (3) in dem der Auskröpfung (5) gegenüberliegenden Bereich mit einer sich vom Boden bis zum oberen Rand erstreckenden, im wesentlichen wandparallel verlaufenden Klemmschiene (6) aus nicht verformbaren und abriebfesten Material versehen ist.

3. Schieberplatte nach Anspruch 1 oder 2, dadurch gekennzeichnet, daß das die Platte (1) mit dem Rahmen (3) verbindende Mörtelbett (2) im Bereich der Auskröpfung (5) ausgenommen und der zwischen Auskröpfung (5) und Mörtelbett (2) gebildete Hohlraum (7) zumindest teilweise mit einer Einlage (8) aus einem plastisch oder elastisch verformbaren Material ausgefüllt ist.

4. Schieberplatte nach Anspruch 1 oder 2, dadurch gekennzeichnet, daß der schienartige Vorsprung von einem formschlüssig in den Plattenträger (3) gehaltenen Profilstab, vorzugsweise Rundstab, gebildet ist.

5. Schieberplatte nach Anspruch 1 oder 2, dadurch gekennzeichnet, daß die Klemmschiene (6) mit einer Hinterschneidung versehen ist.
